# EUROPÄISCHE PATENTSCHRIFT

(11) **EP 2 500 881 B1**
(45) Veröffentlichungstag und Bekanntmachung des Hinweises auf die Patenterteilung: **15.10.2014**
(21) Anmeldenummer: 12157930.4
(22) Anmeldetag: 02.03.2012
(51) Int. Cl.: G08B 7/06, G10K 11/22

(54) **Signalgerät**
Signal device
Appareil de signalisation

(30) Priorität: 17.03.2011 DE 202011000619 U
(43) Veröffentlichungstag der Anmeldung: 19.09.2012
(73) Patentinhaber: FHF Funke + Huster Fernsig GmbH, 45478 Mülheim an der Ruhr (DE)
(72) Erfinder: Bronowicz, Jacek, 46286 Dorsten (DE); Römer, Bernhard, 47058 Duisburg (DE)
(74) Vertreter: Nunnenkamp, Jörg

(56) Entgegenhaltungen:
- DE-A1- 3 006 757
- DE-U1- 9 422 276
- DE-U1-202007 011 728

## Beschreibung

Die Erfindung betrifft ein Signalgerät, insbesondere zum Einsatz in explosionsgefährdeten Bereichen, mit einem Gehäuse, ferner mit zumindest einer Lichtquelle sowie einer Akustikquelle, und mit einer Schallführungseinheit, welche mit ihrer Halsöffnung an die Akustikquelle anschließt und den von der Akustikquelle erzeugten Schall über ihre Mundöffnung nach außen abgibt, wobei die Schallführungseinheit nicht nur zur Schallführung dient, sondern zugleich optische Signalfunktion übernimmt.

Ein Gerät, welches grundsätzlich auch als Signalgerät eingesetzt werden kann und den zuvor wiedergegebenen Vorgaben entspricht, wird in der gattungsbildenden DE 30 06 757 A1 vorgestellt. Hier geht es um eine Lautsprecheranordnung, die wie üblich über eine Lautsprechermembran verfügt. Außerdem ist eine optische Signalanzeige dem Lautsprechersystem zugeordnet. Die Signalanzeige ist als Signalleuchte ausgelegt und jeweils innerhalb einer Schallabstrahlungsfläche des zugeordneten Lautsprechersystems platziert.

Neben dieser Schallabstrahlungsfläche des Lautsprechers, im Kern dessen Membran oder Kalottenmembran, ist ergänzend eine Schallführung vorgesehen, welche einen Kalottenmembranbereich trichterförmig umgibt. Die Schallführung bzw. Schallführungseinheit schließt mit ihrer Halsöffnung an die Akustikquelle respektive das bekannte Lautsprechersystem an.

Die Signalleuchte als solche ist im Mittelbereich einer Schallabstrahlungsfläche hinter dem schallabstrahlenden Element bzw. der Membran an einem stationären Trägerteil angeordnet. Zu diesem Zweck ist die Membran zumindest teilweise durchsichtig transparent ausgeführt, damit man durch ein entsprechend gebildetes Fenster die Signalleuchte unschwer erkennen kann.

Die EP 1 146 280 B1 befasst sich mit einem Signalgerät, welches primär akustisch arbeitet, ergänzend oder alternativ aber auch mit einem Leuchtmittel ausgerüstet ist.

Im Rahmen der DE 20 2008 004 113 U1 wird eine Warnleuchtvorrichtung beschrieben, die zum optischen und/oder akustischen Warnen geeignet ist. An dieser Stelle ist eine spezielle Schwenkeinheit realisiert, die wenigstens zwei in unterschiedlichen Schwenkwinkeln gegeneinander fixierbare Hohlkörper umfasst.

Die fraglichen Signalgeräte werden im allgemeinen in explosionsgefährdeten Bereichen eingesetzt. Nur beispielhaft sei auf die "Richtlinie 94/9/EG des Europäischen Parlamentes und des Rates vom 23. März 1994 zur Angleichung der Rechtsvorschriften der Mitgliedsstaaten für Geräte und Schutzsysteme zur bestimmungsgemäßen Verwendung in explosionsgefährdeten Bereichen" hingewiesen. Dort werden u. a. explosionsgefährdete Bereiche als Bereiche definiert, in denen die Atmosphäre aufgrund der örtlichen und betrieblichen Verhältnisse explosionsfähig werden kann. Insbesondere müssen die Bauteile und Geräte so ausgelegt werden, dass die Entzündung explosionsfähiger Atmosphären unter Berücksichtigung von elektrischen und nicht elektrischen Zündquellenarten im Einzelfall verhindert wird. Außerdem dürfen die für den Bau der Geräte und Schutzsysteme verwendeten Werkstoffe unter Berücksichtigung betrieblich vorhersehbarer Beanspruchungen nicht die Auslösung einer Explosion bewirken. Ergänzend zu diesen allgemeinen Rechtsvorschriften sei darauf verwiesen, dass derartige Signalgeräte typischerweise eine "erhöhte Sicherheit" aufweisen müssen, wie sie u. a. in der Norm DIN EN50019 näher spezifiziert wird. Jedenfalls existieren zahlreiche entsprechende Auflagen, die die fraglichen Signalgeräte in explosionsgefährdeten Bereichen für den skizzierten Einsatzzweck ertüchtigen.

Der Stand der Technik hat sich grundsätzlich bewährt, ist allerdings, was die gemeinsame optische und akustische Warnfunktion angeht, verbesserungsfähig. Denn bisher werden bei Signalgeräten in explosionsgefährdeten Bereichen typischerweise entweder akustische Warnsignale oder optische Warnsignale erzeugt. Um jedoch die Warnfunktion zu erhöhen, empfiehlt es sich oftmals, mit sowohl optischen als auch akustischen Warnsignalen zu arbeiten. Die an dieser Stelle gattungsgemäße Lösung entsprechend der DE 30 06 757 A1 ist jedoch mit dem Nachteil behaftet, dass die dortige Lichtquelle nur unter einem äußerst begrenzten Sichtwinkel erfasst wird und für eine rundum erkennbare Warnfunktion offensichtlich ungeeignet ist. Hier will die Erfindung insgesamt Abhilfe schaffen.

Der Erfindung liegt das technische Problem zugrunde, ein derartiges Signalgerät so weiter zu entwickeln, dass die akustische und insbesondere optische Warnfunktion insgesamt verbessert ist.

Zur Lösung dieser technischen Problemstellung ist ein gattungsgemäßes Signalgerät im Rahmen der Erfindung dadurch gekennzeichnet, dass die Schallführungseinheit transparent ausgebildet ist und als Lichtleiter für die Lichtquelle fungiert.

Der Schallführungseinheit kommt also im Rahmen der Erfindung eine zweifache Funktion zu. Zunächst einmal sorgt die Schallführungseinheit dafür, dass der von der Akustikquelle erzeugte Schall eine Ausrichtung entlang der Längserstreckung der Schallführungseinheit erfährt und folglich der Schall mehr oder minder gezielt in einer Raumrichtung die Akustikquelle bzw. die sich daran anschließende Schallführungseinheit verlässt. Die Raumrichtung des sich ausbreitenden Schalls wird dabei - wie üblich - durch die Orientierung der Schallführungseinheit im Raum vorgegeben.

Zu diesem Zweck ist die Schallführungseinheit typischerweise kanalartig mit überwiegend gleichem Querschnitt über ihre Länge gesehen ausgelegt. Dabei hat sich ein Zylinderrohr als Schallführungseinheit als besonders günstig erwiesen. Das fragliche Zylinderrohr steht regelmäßig fußseitig mit seiner Halsöffnung auf der Akustikquelle auf, sodass der die Akustikquelle regelmäßig in einer Kugelwelle verlassende Schall unmittelbar in die Halsöffnung des Zylinderrohres eintritt und dann entlang des Zylinderrohres geführt wird. Der fragliche und solchermaßen geführte Schall verlässt dann das Zylinderrohr kopfseitig an der Mundöffnung und erfährt hierdurch eine grobe räumliche Ausrichtung, nämlich in Richtung der Längserstreckung des fraglichen Zylinderrohres. Das ist selbstverständlich nur beispielhaft und nicht zwingend zu verstehen.

Von besonderer weiterer Bedeutung ist nun die zweite Funktion der Schallführungseinheit, die nämlich zugleich eine optische Signalfunktion übernimmt. Das heißt, die Schallführungseinheit fungiert ganz oder teilweise als optisches Signalelement. Dazu mag die Schallführungseinheit ganz oder teilweise beleuchtet werden.

In diesem Zusammenhang hat es sich als günstig erwiesen, dass die Schallführungseinheit transparent ausgebildet ist. Außerdem fungiert die Schallführungseinheit als Lichtleiter für die Lichtquelle. In diesem Fall mag die Lichtquelle so gegenüber der Schallführungseinheit angeordnet werden, dass das von der Lichtquelle ausgesandte Licht in die Schallführungseinheit eingekoppelt wird. Etwaige in der Schallführungseinheit befindliche Streukörper, Streuzentren etc. sorgen nun in diesem Zusammenhang dafür, dass die transparente Schallführungseinheit wie eine Lichtquelle selbst nach außen hin wirkt.

Grundsätzlich mag auch eine Lichtquelle im Inneren der transparenten Schallführungseinheit vorgesehen werden, während eine andere weitere Lichtquelle randseitig der Schallführungseinheit angeordnet ist, sodass das die Lichtquelle verlassende Licht in die Schallführungseinheit an deren Rand eingekoppelt wird. In jedem Fall übernimmt die Schallführungseinheit wie beschrieben eine zweifache Funktion einerseits im Sinne der Schallführung für den die Akustikquelle verlassenden Schall und andererseits im Sinne der beschriebenen optischen Signalfunktion.

Weitere vorteilhafte Ausgestaltungen werden im Folgenden beschrieben. So ist die Schallführungseinheit aus Gründen einer einfachen Fertigung typischerweise rotationssymmetrisch ausgebildet. Das gilt auch für die Akustikquelle. Hierbei mag es sich um einen üblichen Lautsprecher handeln. Dabei sind die Schallführungseinheit und die Akustikquelle regelmäßig auf einer gemeinsamen Rotationssymmetrieachse angeordnet.

Um der Schallführungseinheit die erforderliche Stabilität auch bei robustem Einsatz beispielsweise unter Tage, in einem Tunnel etc. zu verleihen, hat es sich bewährt, wenn die Schallführungseinheit aus mehreren konzentrisch zueinander angeordneten Rohrschalen aufgebaut ist. Diese einzelnen Rohrschalen mögen im Bereich der Mundöffnung einen sich nach außen hin konisch erweiternden Trichter bilden. Dadurch wird die Schallabstrahlung ausgangsseitig der Schallführungseinheit verbessert.

Die Lichtquelle setzt sich regelmäßig aus mehreren LED's (light-emitting diode) zusammen. Dabei haben sich besonders sogenannte Hochleistungs-LED's als günstig erwiesen, also LED's mit einer Leistungsaufnahme von mehr als 0,5 W. Solche Hochleistungs-LED's sind grundsätzlich bekannt und werden bereits in großem Umfang eingesetzt, wie die EP 2 208 922 A1 belegt. Typischerweise sind die erfindungsgemäß eingesetzten LED's in SMD-Bauweise (surfacemounted device) ausgelegt, verfügen also über einen plättchenartigen Charakter.

In diesem Zusammenhang hat es sich bewährt, wenn die LED's ringartig im Inneren der Schallführungseinheit angeordnet werden. Meistens sind die LED's auf einem Kreis platziert, dessen Zentrum mit der Rotationssymmetrieachse der Schallführungseinheit zusammenfällt. Dabei empfiehlt es sich, die LED's bzw. den von den LED's beschriebenen Kreis und eine damit zusammenhängende Kreisscheibe im Wesentlichen parallel zur Akustikquelle und senkrecht zur Rotationssymmetrieachse anzuordnen. Außerdem ist aus Gründen einer gleichmäßigen Lichtabstrahlung eine Anordnung der LED's mit gleichem oder überwiegend gleichem (Bogen-) Abstand zueinander wünschenswert.

Die LED's können grundsätzlich Innenseitig an der Schallführungseinheit befestigt sein. Alternativ oder zusätzlich ist es aber auch möglich, die LED's mit Hilfe von einem oder mehreren Anschlussfüßen unabhängig von der Schallführungseinheit am Gehäuse anzuordnen. In diesem Fall sind die LED's einerseits und die Schallführungseinheit andererseits konstruktiv unabhängig voneinander ausgelegt, sodass ein gegenseitiger Austausch bzw. Wechsel unschwer möglich ist. Auch der Zusammenbau gelingt dann besonders einfach, weil zunächst das Gehäuse mit den daran angebrachten LED's montiert wird und zum Abschluss die Schallführungseinheit aufgesetzt wird.

Das die Schallführungseinheit und die LED's tragende Gehäuse ist in der Regel zweiteilig aufgebaut. Dabei setzt sich das Gehäuse aus einem Unterteil und einem Oberteil zusammen. Das Unterteil fungiert zumeist als Basis und mag mit Kabel- und Leitungseinführungen ausgerüstet sein. Über diese Kabel- und Leitungseinführungen wird der erforderliche elektrische Anschluss zur Verfügung gestellt.

Demgegenüber ist die Akustikquelle am Oberteil vorgesehen bzw. wird in dem Oberteil aufgenommen. Außerdem findet sich im Oberteil zumeist eine elektronische Schaltung für die Signalerzeugung.

Das Oberteil und das Unterteil können auf jede mögliche Art und Weise miteinander vereinigt werden. Denkbar sind Rastverbindungen, Klipsverbindungen, Schraubverbindungen etc.. Dabei hat es sich insgesamt bewährt, sowohl das Gehäuse als auch die Schallführungseinheit aus Kunststoff zu fertigen, wobei an dieser Stelle regelmäßig thermoplastische Kunststoffe zum Einsatz kommen können. Das ist selbstverständlich nicht einschränkend zu verstehen, weil das Gehäuse prinzipiell auch aus Metall gefertigt werden kann. Bei der Schallführungseinheit handelt es sich jedoch durchweg um ein transparentes Kunststoffbauteil.

Im Ergebnis wird ein Signalgerät zur Verfügung gestellt, welches zunächst einmal über eine hervorragende akustische Warnfunktion verfügt. Denn die kanalartige Schallführungseinheit, welche mit ihrer Halsöffnung an die Akustikquelle anschließt und den von der Akustikquelle erzeugten Schall über ihre Mundöffnung nach außen abgibt, fungiert ähnlich wie ein bekanntes Lautsprecherhorn. Dazu trägt unter anderem der Umstand bei, dass die Schallführungseinheit eine axiale Länge aufweist, welche in etwa ihrem Durchmesser entspricht bzw. den Durchmesser sogar unterschreitet. Dadurch wird eine relativ gedrungene Bauform zur Verfügung gestellt und in Verbindung mit der gleichsam konisch nach außen bzw. trichterartig geöffneten Mundöffnung der hornartige Charakter unterstrichen und verstärkt.

Hinzu kommt, dass die Schallführungseinheit zugleich optische Signalfunktion übernimmt. Hierfür sorgen typischerweise die im Inneren der nach oben hin offenen Schallführungseinheit platzierten LED's, die typischerweise im Kreis angeordnet sind. Dadurch wird eine optische Signalwirkung in praktisch sämtliche Raumrichtungen erzeugt, was für die Signalwirkung von besonderer Bedeutung ist. Der zugleich hornartige Charakter der Schallführungseinheit sorgt darüber hinaus dafür, dass der von der Akustikquelle erzeugte Schall verstärkt wird. Denn die Schallführungseinheit sorgt dafür, dass die von der Akustikquelle abgegebenen Töne gebündelt und gerichtet abgestrahlt werden. Das geschieht mit einem verbesserten Wirkungsgrad, sodass die Schallführungseinheit insgesamt als Schallverstärker fungiert, was die akustische Signalwirkung deutlich verbessert.

Folgerichtig wird ein Signalgerät zur Verfügung gestellt, dessen sowohl optische als auch akustische Signalwirkung besonders groß ist und bisher bekannte Bauformen in der Wirksamkeit deutlich übertrifft. Das alles gelingt unter Berücksichtigung eines kostengünstigen Aufbaus und lang andauernder Funktion, weil die eingesetzten LED's besonders langlebig gestaltet sind. Hierin sind die wesentlichen Vorteile zu sehen.

Im Folgenden wird die Erfindung anhand einer lediglich ein Ausführungsbeispiel darstellenden Zeichnung näher erläutert; es zeigen:
- Figur 1: das erfindungsgemäße Signalgerät in einer perspektivischen Ansicht und
- Figur 2: einen schematischen Längsschnitt durch den Gegenstand nach Figur 1.

In den Figuren ist ein Signalgerät dargestellt, welches besonders zum Einsatz in explosionsgefährdeten Bereichen, unter Tage, in Tunneln etc. geeignet ist. Zu diesem Zweck verfügt das Signalgerät über ein insgesamt geschlossenes bzw. gekapseltes Gehäuse 1, 2, welches sich im Rahmen des Ausführungsbeispieles und nicht einschränkend aus einem Unterteil 1 und einem Oberteil 2 zusammensetzt. Anhand der Schnittdarstellung nach Figur 2 erkennt man, dass das Unterteil 1 als Basis des Gehäuses 1, 2 fungiert und beispielsweise mit Kabel- bzw. Leitungseinführungen 3 ausgerüstet ist. Über diese Kabel- bzw. Leitungseinführungen 3 wird das Signalgerät mit elektrischer Energie und/oder Daten versorgt bzw. mag ergänzend oder alternativ solche Daten auch selbst erzeugen und an eine entfernte Steueranlage versenden.

Das Oberteil 2 nimmt eine elektronische Schaltung 4 auf, mit deren Hilfe akustische und/oder optische Signale erzeugt werden. Dazu steht als akustischer Wandler eine Akustikquelle 5 zur Verfügung, die als üblicher Lautsprecher ausgebildet ist. Die Akustikquelle 5 findet sich im Oberteil 2 und schließt das Oberteil 2 kopfseitig ab, sodass aus den beiden Teilen 1, 2 das insgesamt gekapselte Gehäuse 1, 2 gebildet wird. Neben der Akustikquelle 5 steuert die elektronische Schaltung 4 darüber hinaus eine Lichtquelle 6 an, die sich aus mehreren LED's 6 zusammensetzt.

Bei den LED's 6 handelt es sich um Power- bzw. Hochleistungs-LED's 6 in SMD-Bauweise, die ringartig auf einem Kreis angeordnet sind. Zur Halterung der LED's 6 dienen Anschlussfüße 7, welche sowohl für die Kontaktierung der LED's 6 als auch ihre Positionierung auf dem Kopf des Oberteils 2 des Gehäuses 1, 2 sorgen. Bei den Anschlussfüßen 7 mag es sich nicht einschränkend um sogenannte MCPCB-Leiterplatten handeln, also gedruckte Leiterplatten mit metallischem Kern, sogenannte "metal core printed circuit boards".

Zum weiteren grundsätzlichen Aufbau gehört dann noch eine Schallführungseinheit 8, die kanalartig bzw. trichterartig ausgelegt ist und zur Verstärkung des die Akustikquelle 5 verlassenden Schalls dient. Tatsächlich schließt die Schallführungseinheit 8 mit ihrer Halsöffnung 8a an die Akustikquelle 5 an und wird der von der Akustikquelle 5 erzeugte Schall über ihre Mundöffnung 8b nach außen abgegeben.

Im Rahmen der Erfindung übernimmt die Schallführungseinheit 8 eine zweifache Funktion. Sie dient vorliegend nicht nur zur Führung des die Akustikquelle 5 verlassenden Schalls, sondern übernimmt zugleich optische Signalfunktion. Zu diesem Zweck ist die Schallführungseinheit 8 insgesamt transparent ausgebildet, kann aber auch nur teilweise transparent ausgelegt werden. Die transparent ausgeführte Schallführungseinheit 8 deckt die dahinter befindliche Lichtquelle 6 respektive die im Kreis angeordneten LED's 6 ab. Folgerichtig finden sich die LED's 6 geschützt im Inneren der Schallführungseinheit 8, die ihrerseits lediglich nach vorne bzw. frontseitig hin offen ausgelegt ist. Grundsätzlich kann die Schallführungseinheit 8 auch als Lichtleiter für die Lichtquelle 6 fungieren. Dann ist die Lichtquelle 6 im Bereich der Halsöffnung 8a angeordnet und wird das die Lichtquelle 6 verlassende Licht randseitig in die Schallführungseinheit 8 eingekoppelt. Das ist jedoch nicht dargestellt.

Man erkennt, dass die Schallführungseinheit 8 ebenso wie die Akustikquelle 5 jeweils rotationssymmetrisch ausgebildet sind. Dabei verfügen die Schallführungseinheit 8 und die Akustikquelle 5 jeweils über eine gemeinsame Rotationssymmetrieachse R. Bei der Rotationssymmetrieachse R handelt es sich zugleich um die Rotationssymmetrieachse R des Gehäuses 1, 2, welches ebenfalls rotationssymmetrisch hierzu ausgelegt ist bzw. sein kann.

Die Schallführungseinheit 8 ist kanalartig bzw. rohrartig mit überwiegend gleichem Querschnitt über ihre Länge L gesehen ausgelegt. Im Rahmen des Ausführungsbeispieles handelt es sich bei der Schallführungseinheit 8 um ein Zylinderrohr, welches fußseitig mit der Halsöffnung 8a auf der Akustikquelle 5 respektive dem kopfseitigen Rand des Gehäuses 1, 2 aufsteht.

Bei einem Vergleich der Figuren 1 und 2 wird deutlich, dass die Schallführungseinheit 8 aus mehreren konzentrisch zueinander angeordneten Rohrschalen 8' aufgebaut ist. Dabei sind die einzelnen Rohrschalen 8' im Bereich der Mundöffnung 8b der Schallführungseinheit 8 so ausgelegt, dass an dieser Stelle eine konische Öffnung der Schallführungseinheit 8 bzw. des an dieser Stelle realisierten Zylinderrohres gebildet wird. Auf diese Weise wird der trichterartige Charakter der Schallführungseinheit 8 im Sinne des zuvor bereits angesprochenen Lautsprecherhornes unterstützt und betont.

Die ringartig auf einem Kreis angeordneten LED's 6 sind sämtlich in einer gemeinsamen Ebene angeordnet, wobei der Mittelpunkt des Kreises auf der Rotationssymmetrieachse R liegt bzw. mit dieser zusammenfällt. Die besagte Ebene erstreckt sich im Wesentlichen senkrecht zu der besagten Rotationssymmetrieachse R.

Der trichterartige bzw. hornartige Charakter der Schallführungseinheit 8 wird ergänzend noch dadurch unterstrichen, dass die Länge L der Schallführungseinheit 8 im Wesentlichen ihrem Durchmesser D entspricht. Das heißt, es gilt: $L \approx D$

Grundsätzlich kann auch mit einer Länge L gearbeitet werden, die den Durchmesser D unterschreitet. In dem Fall gilt: $L \leq D .$

Jedenfalls ist die Schallführungseinheit 8 insgesamt relativ kurz ausgelegt und sorgt in Verbindung mit der konisch nach außen geöffneten Mundöffnung 8b infolge der unterschiedlichen Längen der einzelnen Rohrschalen 8' im Bereich der Mundöffnung 8b für den gewünschten trichterartigen bzw. hornartigen Charakter und die damit verbundene und erwünschte Schallverstärkung des die Akustikquelle 5 verlassenden Schalls.

## Patentansprüche

1. Signalgerät, insbesondere zum Einsatz in explosionsgefährdeten Bereichen, mit einem Gehäuse (1, 2), ferner mit zumindest einer Lichtquelle (6) sowie wenigstens einer Akustikquelle (5), und mit einer Schallführungseinheit (8), welche mit ihrer Halsöffnung (8a) an die Akustikquelle (5) anschließt und den von der Akustikquelle (5) erzeugten Schall über ihre Mundöffnung (8b) nach außen abgibt, wobei die Schallführungseinheit (8) nicht nur zur Schallführung dient, sondern zugleich optische Signalfunktion übernimmt,
**dadurch gekennzeichnet, dass**
die Schallführungseinheit (8) transparent ausgebildet ist und als Lichtleiter für die Lichtquelle (6) fungiert.

2. Signalgerät nach Anspruch 1, **dadurch gekennzeichnet, dass** die Schallführungseinheit (8) ebenso wie die Akustikquelle (5) rotationssymmetrisch ausgebildet sind.

3. Signalgerät nach Anspruch 2, **dadurch gekennzeichnet, dass** die Schallführungseinheit (8) und die Akustikquelle (5) auf einer gemeinsamen Rotationssymmetrieachse (R) angeordnet sind.

4. Signalgerät nach einem der Ansprüche 1 bis 3, **dadurch gekennzeichnet, dass** die Schallführungseinheit (8) kanalartig mit überwiegend gleichem Querschnitt über ihre Länge (L) gesehen ausgelegt ist.

5. Signalgerät nach einem der Ansprüche 1 bis 4, **dadurch gekennzeichnet, dass** die Schallführungseinheit (8) als Zylinderrohr ausgebildet ist, welches fußseitig mit der Halsöffnung (8a) auf der Akustikquelle (5) aufsteht.

6. Signalgerät nach einem der Ansprüche 1 bis 5, **dadurch gekennzeichnet, dass** die Schallführungseinheit (8) aus mehreren konzentrisch zueinander angeordneten Rohrschalen (8') aufgebaut ist.

7. Signalgerät nach einem der Ansprüche 1 bis 6, **dadurch gekennzeichnet, dass** sich die Lichtquelle (6) aus mehreren LED's (6) zusammensetzt.

8. Signalgerät nach Anspruch 7, **dadurch gekennzeichnet, dass** die LED's (6) ringartig im Inneren der Schallführungseinheit (8) angeordnet sind.

9. Signalgerät nach Anspruch 7 oder 8, **dadurch gekennzeichnet, dass** die LED's (6) auf einem Kreis angeordnet sind, dessen Zentrum mit der Rotationssymmetrieachse (R) der Schallführungseinheit (8) zusammenfällt.

10. Signalgerät nach einem der Ansprüche 7 bis 9, **dadurch gekennzeichnet, dass** die LED's (6) innenseitig an der Schallführungseinheit (8) befestigt sind.

11. Signalgerät nach einem der Ansprüche 7 bis 10, **dadurch gekennzeichnet, dass** die LED's (6) mittels einem oder mehrerer Anschlussfüße (7) unabhängig von der Schallführungseinheit (8) am Gehäuse (1, 2) angeordnet sind.

12. Signalgerät nach einem der Ansprüche 7 bis 11, **dadurch gekennzeichnet, dass** die LED's (6) als Hochleistungs-LED's (6) in vorzugsweise SMD-Bauart ausgelegt sind.

13. Signalgerät nach einem der Ansprüche 1 bis 12, **dadurch gekennzeichnet, dass** das Gehäuse (1, 2) zweiteilig mit als Basis fungierendem Unterteil (1) und die Akustikquelle (5) aufnehmenden Oberteil (2) ausgebildet ist.

## Claims

1. A signaling device, particularly for use in potentially explosive areas, with a housing (1, 2), with that at least one light source (6) and at least one acoustic source (5), and with a sound guiding unit (8) that is connected to the acoustic source (5) with its neck opening (8a) and emits the sound generated by the acoustic source (5) outward through its mouth opening (8b), wherein the sound guiding unit (8) not only serves for guiding sound, but simultaneously also fulfills an optical signaling function,
**characterized in that**
the sound guiding unit (8) is realized in a transparent fashion and acts as an optical waveguide for the light source (6).

2. The signaling device according to claim 1, **characterized in that** the sound guiding unit (8), as well as the acoustic source (5), is realized rotationally symmetrical.

3. The signaling device according to claim 2, **characterized in that** the sound guiding unit (8) and the acoustic source (5) are arranged on a common rotational symmetry axis (R).

4. The signaling device according to one of claims 1 to 3, **characterized in that** the sound guiding unit (8) is designed in a channel-like fashion with predominantly identical cross section over its length (L).

5. The signaling device according to one of claims 1 to 4, **characterized in that** the sound guiding unit (8) is realized in the form of a cylindrical tube, the base of which stands on the acoustic source (5) with the neck opening (8a).

6. The signaling device according to one of claims 1 to 5, **characterized in that** the sound guiding unit (8) is composed of several tubular shells (8') that are arranged concentric to one another.

7. The signaling device according to one of claims 1 to 6, **characterized in that** the light source (6) consists of several LEDs (6).

8. The signaling device according to claim 7, **characterized in that** the LEDs (6) are annularly arranged in the interior of the sound guiding unit (8).

9. The signaling device according to claim 7 or 8, **characterized in that** the LEDs (6) are arranged on a circle, the center of which coincides with the rotational symmetry axis (R) of the sound guiding unit (8).

10. The signaling device according to one of claims 7 to 9, **characterized in that** the LEDs (6) are fixed on the inner side of the sound guiding unit (8).

11. The signaling device according to one of claims 7 to 10, **characterized in that** the LEDs (6) are arranged on the housing (1, 2) independently of the sound guiding unit (8) by means of one or more base terminals (7).

12. The signaling device according to one of claims 7 to 11, **characterized in that** the LEDs (6) are realized in the form of high-power LEDs (6), preferably of the SMD type.

13. The signaling device according to one of claims 1 to 12, **characterized in that** the housing (1, 2) is designed in two parts, namely a lower part (1) that acts as a base and an upper part (2) that accommodates the acoustic source (5).

## Revendications

1. Appareil de signalisation, en particulier pour l'utilisation dans des zones à risques d'explosion, avec un boîtier (1, 2), avec en outre au moins une source de lumière (6) ainsi qu'au moins une source acoustique (5), et avec une unité de guidage de son (8), laquelle est en jonction, par l'intermédiaire de son ouverture de col (8a), avec la source acoustique (5) et émet vers l'extérieur le son généré par la source acoustique (5) via son ouverture d'embouchure (8b), l'unité de guidage de son (8) servant non seulement au guidage du son, mais prenant également en charge une fonction de signalisation optique,
**caractérisé en ce que**
l'unité de guidage de son (8) est réalisée de manière transparente et fait office de guide de lumière pour la source de lumière (6).

2. Appareil de signalisation selon la revendication 1, **caractérisé en ce que** l'unité de guidage de son (8), tout comme la source acoustique (5), sont réalisées avec une symétrie de révolution.

3. Appareil de signalisation selon la revendication 2, **caractérisé en ce que** l'unité de guidage de son (8) et la source acoustique (5) sont disposées sur un axe à symétrie de révolution (R) commun.

4. Appareil de signalisation selon l'une des revendications 1 à 3, **caractérisé en ce que** l'unité de guidage de son (8) est réalisée à la manière d'un canal avec une section transversale sensiblement identique lorsque vue sur sa longueur (L).

5. Appareil de signalisation selon l'une des revendications 1 à 4, **caractérisé en ce que** l'unité de guidage de son (8) est réalisée en tant que tube cylindrique lequel se dresse, du côté du pied, avec l'ouverture de col (8a), sur la source acoustique (5).

6. Appareil de signalisation selon l'une des revendications 1 à 5, **caractérisé en ce que** l'unité de guidage de son (8) est constituée de plusieurs enveloppes de tube (8') disposées de manière concentrique les unes par rapport aux autres.

7. Appareil de signalisation selon l'une des revendications 1 à 6, **caractérisé en ce que** la source de lumière (6) se compose de plusieurs DEL (6).

8. Appareil de signalisation selon la revendication 7, **caractérisé en ce que** les DEL (6) sont disposées de manière circulaire à l'intérieur de l'unité de guidage de son (8).

9. Appareil de signalisation selon la revendication 7 ou 8, **caractérisé en ce que** les DEL (6) sont disposées en un cercle dont le centre coïncide avec l'axe à symétrie de révolution (R) de l'unité de guidage de son (8).

10. Appareil de signalisation selon l'une des revendications 7 à 9, **caractérisé en ce que** les DEL (6) sont fixées du côté interne à l'unité de guidage de son (8).

11. Appareil de signalisation selon l'une des revendications 7 à 10, **caractérisé en ce que** les DEL (6) sont disposées à l'aide d'un ou plusieurs pieds de raccordement (7), de manière indépendante de l'unité de guidage de son (8), sur le boîtier (1, 2).

12. Appareil de signalisation selon l'une des revendications 7 à 11, **caractérisé en ce que** les DEL (6) sont conçues en tant que DEL à haute performance (6), de préférence selon une configuration SMD.

13. Appareil de signalisation selon l'une des revendications 1 à 12, **caractérisé en ce que** le boîtier (1, 2) est réalisé en deux parties avec un dessous (1) faisant office de base et un dessus (2) hébergeant la source acoustique (5).
